# EUROPÄISCHE PATENTSCHRIFT

(11) **EP 0 794 540 B1**
(45) Veröffentlichungstag und Bekanntmachung des Hinweises auf die Patenterteilung: **28.04.1999**
(21) Anmeldenummer: 97102643.0
(22) Anmeldetag: 19.02.1997
(51) Int. Cl.: H01F 7/16

(54) **Bistabiler Kleinmagnet**
Small bistable magnet
Petit aimant bistable

(30) Priorität: 08.03.1996 DE 19608953
(43) Veröffentlichungstag der Anmeldung: 10.09.1997
(73) Patentinhaber: Harting KGaA, 32325 Espelkamp (DE)
(72) Erfinder: Harting, Dietmar, Dipl. Kaufm., 32339 Espelkamp (DE); Harting, Ernst-Heinrich, Dipl.-Ing., 31840 Hessisch Oldendorf (DE); Brendel, Joachim, 32339 Espelkamp (DE); Kröger, Torsten, Dipl.-Ing., 32369 Rahden (DE)

(56) Entgegenhaltungen:
- EP-A- 0 406 957
- DE-A- 3 019 418
- DE-A- 4 327 180

## Beschreibung

Die Erfindung betrifft einen bistabilen Kleinmagneten, umfassend einen Anker, der in einer Spulenanordnung axial beweglich angeordnet ist und ein an bzw. in einem Ende der Spule angeordnetes festes Polstück, wobei der Anker bei entsprechender Bestromung der Spule in dessen Spulenrohr hinein und gegen das Polstück gezogen wird und wobei der Anker mit einem axial polarisierten Permanentmagneten versehen ist, der den Anker in der angezogenen Stellung auch stromlos festhält und wobei bei entsprechend gerichteter Bestromung der Spule die Haftkraft des Permanentmagneten neutralisiert wird und der Anker durch die Kraft einer Feder in seine Ausgangslage (Hubanfangs-stellung) bewegt wird.

Derartige Kleinmagnete werden in Geräten mit Verriegelungs- oder Verstellfunktionen eingesetzt. Sie dienen beispielsweise der Erzeugung mechanischer ja-nein- Aussagen, dem Antrieb von kleinen Hebeln und Teilen in feinwerktechnischen Anwendungen, der Blendensteuerung in optischen Systemen oder der Steuerung von Schlitzblenden in Gas- und Ölbrennem. Solche bistabilen Kleinmagnete werden auch in batteriebetriebenen Systemen eingesetzt, wie z. B. bei der ferngesteuerten Ver- und Entriegelung von Schließvorrichtungen und Zylinderschlössern. Bei derartigen Anwendungen müssen die Kleinmagnete mit sehr geringer Leistungsaufnahme umschalten, damit z. B. die Batterie-Lebensdauer bei batteriebetriebenen Einrichtungen möglichst groß ist.

Aus der DE 30 19 418 A1 ist ein bistabiler Magnet bekannt gemäss dem Oberbegriff des Patentanspruchs 1, bei dem ein Tauchanker durch Zufuhr eines Arbeitsstromes gegen die Kraft einer Feder angezogen und permanentmagnetisch gehalten und nach Anlegen eines Gegenstroms zur Neutralisierung der permanentmagnetischen Kraftwirkung zurückbewegt wird.
Bei der bekannten Anordnung liegt der Permanentmagnet zur Erzeugung der permanentmagnetischen Haftkraft vollständig im Inneren des Spulenraumes. Er wird beim Arbeitshub durch den Arbeitsstrom zusätzlich magnetisiert und durch den Löschstrom zur Rückkehr des Ankers in die Ausgangslage entmagnetisiert. Dazu sind Permanentmagnete mit sehr geringer Koerzitivfeldstärke nötig, wobei dennoch die erforderliche Ummagnetisierungsleistung sehr hoch ist. Auch führen Streuungen des Magnetmaterials und Streuungen in den Steuerströmen zu sehr unterschiedlichen Funktionen / Schaltzeiten.
Bei der bekannten Anordnung ist die Anker-Konus-Konfiguration außerdem für lange Hubwege ungünstig, da eine zu geringe Hubanfangskraft sowie permanente Haftkraft vorhanden sind.

Der Erfindung liegt somit die Aufgabe zugrunde, einen bistabilen Magneten der eingangs genannten Art dahingehend auszubilden, daß dieser bei minimaler Steuerleistung schnell und sicher umgeschaltet werden kann, wobei aber auch lange Hubwege und hohe Hubanfangskräft sowie hohe permanentmagnetische Haftkräfte vorhanden sein sollen.

Diese Aufgabe wird dadurch gelöst, daß der Anker einen weichmagnetischen Nebenanschluß für den Permanentmagneten aufweist und daß bei Hubanfangsstellung die Mitte des Permanentmagneten - in axialer Richtung gesehen - sich etwa in der Ebene des Spulenanfangs (der Stirnfläche der Spule) befindet.

Vorteilhafte Ausgestaltungen der Erfindung sind in den Ansprüchen 2 bis 10 angegeben.

Die mit der Erfindung erzielten Vorteile bestehen insbesondere darin, daß der bistabile Magnet insgesamt sehr klein ausgebildet und dabei schnell und sicher umgesteuert werden kann. Dabei sind zur Umsteuerung nur sehr geringe Leistungen nötig, wobei die erzielten Umsteuerzeiten sehr klein und die Betätigungskräfte des Ankers dennoch relativ groß sind.

Durch die erfindungsgemäße Ausbildung des Ankers des Kleinmagneten liegt der Leistungsbedarf z. B. nur noch bei ca. 15 % gegenüber einer Ausführung des Ankers ohne Permanentmagnetanordnung. Bei entsprechender konstruktiver Auslegung der magnetspezifischen Teile und Materialien sind noch weitere Steigerungen der Ansprechempfindlichkeit bzw. des Wirkungsgrades des Kleinmagneten möglich.

Ein Ausführungsbeispiel der Erfindung ist in der Zeichnung dargestellt und wird im folgenden näher erläutert. Es zeigen
- Fig. 1: die Ansicht eines bistabilen Kleinmagneten im Schnitt in der Hubanfangsstellung,
- Fig. 2: die Ansicht des Kleinmagneten gem. Fig. 1 in der Hubendstellung,
- Fig. 3: die Ansicht eines Magnetankers,
- Fig. 4: die Ansicht eines modifizierten Ankers,
- Fig. 5: die Ansicht eines weiteren modifizierten Ankers,
- Fig. 6: die Ansicht eines weiteren modifizierten Ankers, und
- Fig. 7: die Ansicht eines modifizierten Kleinmagneten im Schnitt in der Hubanfangsstellung.

Der in den Fig. 1 und 2 dargestellte Kleinmagnet besteht im wesentlichen aus einem weichmagnetischen Magnetjoch 1, in das eine Erregerspule 2 mit einem in deren Spulenkörper 3 axial beweglichen Anker, der als Tauchanker ausgebildet ist, eingebaut ist. An einem Ende der Spule bzw. des Spulenkörpers ist ein Polstück 5 vorgesehen, gegen das der Anker bei entsprechend gerichteter Bestromung gezogen wird.
In den Anker 4 ist ein Permanentmagnet 6 eingefügt. Dabei ist dieser Permanentmagnet axial magnetisiert, wie durch die Kennzeichnung der Pole mit N und S verdeutlicht ist.

In den Fig. 1 und 2 ist der Permanentmagnet als ringförmiger Magnet ausgebildet, durch dessen Mitte ein Teilstück 7 des weichmagnetischen Ankers verläuft. Dieses Teilstück wirkt als weichmagnetischer Parallelzweig.
Auf dem oberen Ende des Ankers 4 befindet sich eine Feder 8, die hier als Kegelstumpf-Druckfeder mit progressiver Kennlinie vorgesehen ist. Diese Feder ist in einer Zentrier- bzw. Halterungsausnehmung 9 im vorderen Ende des Spulenkörpers 3 gehalten bzw. abgestützt und wirkt gegen einen Ansatz 10 am Anker. Dieser Ansatz wird vorzugsweise durch Aufschnappen einer Sicherungsscheibe auf den Anker gebildet. Durch diesen Ansatz wird gleichzeitig in Verbindung mit dem entsprechend ausgebildeten Magnetjoch ein Anschlag bzw. eine Hubbegrenzung für den Anker in dessen Hubanfangsstellung realisiert.
Dabei wird der Anker - getrieben durch die Feder - so weit verschoben, bis der Anschlag am vorderen Ende des Magnetjochs anliegt.
Das untere Ende des Ankers 4 ist mit einem vorzugsweise durch Drehbearbeitung erzeugten Kegelstumpf 12 versehen, wobei der größere Durchmesser des Kegelstumpfes sich am äußeren Ende des Ankers befindet.
Das Polstück 5 weist eine zylindrische Ausnehmung 13 auf, in die dieser Kegelstumpf bei Anzug des Ankers eintaucht, wobei durch die Ausnehmung ein Schubhals 14 ausgebildet ist. Vorzugsweise ist der Schubhals auf seiner Außenseite konisch ausgeführt, wobei dann das dünnere Ende des Schubhalses sich an dessen Öffnung befindet.

Der Kegelstumpf 12 des Ankers und die Länge des Schubhalses 14 sind aufeinander abgestimmt, wobei die Höhe des Kegelstumpfes in etwa der Länge des Schubhalses entspricht.
Durch die Gestaltung des Ankerendes als Kegelstumpf wird in Verbindung mit dem Schubhals ein besonders günstiger Kraft-Weg-Kennlinienverlauf erzielt, wobei je nach Dimensionierung von Kegelstumpf und Schubhals eine Kraftanhebung bei Hubanfang, im Mittelbereich des Hubes oder an einer anderen Stelle des Hubes bewirkt werden kann.

Die Lage des Permanentmagneten innerhalb des Ankers ist so vorgesehen, daß bei der Hubanfangsstellung des Ankers (s. Fig. 1) ein "Pol" in der Spule 2 eingetaucht ist und der andere "Pol" sich außerhalb der wirksamen Kupferwicklung, d. h. vor der Stirnseite 15 der Spule befindet. Vorzugsweise ist vorgesehen, daß sich die Mitte des Permanentmagneten in etwa in der Ebene der Spulenstirnseite befindet.
Wie die Fig. 1 und 2 zeigen, ist der Anker 4 einerseits im Spulenkörper 3 und andererseits über einen Ankerabgriff bzw. Stößel 16 in einem nichtmagnetischen Lager 17 leichtgängig geführt.
Anstelle eines kleinen, separaten Lagers 17 kann ggf. auch ein kostengünstiger herstellbarer nichtmagnetischer Lagerdeckel 22, bei dem eine Durchgangsöffnung die Lagerstelle bildet, eingesetzt werden, wie in der Fig. 7 dargestellt.
Wird die Erregerspule 2 in einer solchen Richtung bestromt, daß das elektromagnetische Feld das Feld des Permanentmagneten gleichsinnig verstärkt, wird der Anker 4 in Richtung des Polstückes 5 gezogen. Neben dem elektromagnetischen und permanentmagnetischen Arbeitsfeld, welche sich im Luftspalt zwischen Polstück 5 und Anker 4 aufbaut, wird dabei zusätzlich eine gleichsinnige Kraftwirkung auf den Permanentmagneten 6 ausgeübt.
Vgl. Fig. 1: Nordpol N wird in die Spule hineingezogen, der in der Spule befindliche Südpol wird von dem am diesbezüglichen Spulensüdpol, der sich an der Stirnseite 15 der Spule aufbaut, abgestoßen und weiter in Richtung Spulenmitte getrieben. Es entsteht also ein Antriebsschub an beiden Polen des Permanentmagneten (Ankers) in gleicher Richtung.
Durch diese Kombination der vorstehend erläuterten Antriebsmechanismen wird eine hohe Ansprechempfindlichkeit erzielt und damit der Wirkungsgrad des Magnetsystems wesentlich erhöht.
Nach dem Bestromen der Erregerspule in der vorstehend geschilderten Richtung nimmt der Anker die in der Fig. 2 dargestellte permanentmagnetische Haftstellung ein. Diese wird nach Erreichen auch ohne weitere Bestromung der Erregerspule dauerhaft beibehalten.
Das Zurückschalten in die Hubanfangslage des Ankers wird durch Umpolen des elektromagnetischen Feldes ausgelöst. Hierdurch wird dann der magnetische Fluß in dem Polbereich des Polstückes 5 und dem Anker-Kegelstumpf 12 neutralisiert und verdrängt. Hierbei wird ein großer Anteil des permanentmagnetischen Flusses über den weichmagnetischen Parallelzweig 7 verdrängt. Die Umpolung des elektromagnetischen Feldes kann ggf. auch mittels einer zweiten Erregerspule erfolgen, sofern z. B. ein Umpolen des Spulenstroms nicht erfolgen soll.
Die vorstehend beschriebene Magnetanordnung stellt in Verbindung mit der Feder 8 einen bistabilen Aktuator dar, der sich mit kurzen, leistungsarmen Steuerimpulsen schnell in die jeweils andere Ankerendstellung umschalten läßt, in der er jeweils leistungslos verharrt.
Für die kostengünstige Herstellung großer Mengen dieser Magnete kann ggf. vorgesehen sein, daß das weichmagnetische Magnetjoch 1 durch ein nichtmagnetisches Joch, wie z.B. ein Kunststoffspritzteil, auch das Lager 17 mit umfassend, gebildet wird. Es hat sich gezeigt, daß die grundsätzliche Funktion des Magneten dennoch vorhanden ist.

In den Fig. 3 bis 6 sind Anker 4 mit unterschiedlich eingefügten Permanentmagneten 6 dargestellt. Alle Anker weisen das gemeinsame Merkmal auf, daß sich ein axial magnetisierter Permanentmagnet innerhalb des Ankers befindet und daß ein weichmagnetischer Nebenschluß vorgesehen ist.

Bei dem Anker gem. Fig. 3 ist der Anker mit einer Ringnut versehen, in der ein ringförmiger Permanentmagnet 6 eingefügt ist. Dabei bildet das Mittel-bzw. Teilstück 7 des Ankers den Nebenschluß. Zur Herstellung des Ankers kann vorgesehen sein, daß entweder der Anker zweiteilig oder der ringförmige Permanentmagnet zweiteilig ausgebildet ist.
Der Permanentmagnet kann ggf. auch durch Umspritzung eines kunststoffgebundenen Permanentmagnetmaterials in den Anker eingebracht werden

Bei dem Anker gem. Fig. 4 ist der Anker mit einer Ausnehmung 18 versehen, in die ein kreissegmentförmiger Permanentmagnet 6 eingefügt ist. Das neben dem Permanentmagneten vorhandene Anker-Teilstück 7 bildet dabei den weichmagnetischen Nebenschluß.

Bei dem Anker gem. Fig. 5 ist vorgesehen, daß dieser aus zwei Teilen zusammengefügt ist. Dabei ist das eine Teil mit einer Ausnehmung 19 versehen, in die der Permanentmagnet 6 eingesetzt ist. Die ringförmige Wand 20, die durch die Ausnehmung ausgebildet ist, bildet dabei dann den weichmagnetischen Nebenschluß.

Schließlich zeigt Fig. 6 noch einen Anker 4, in den ein Permanentmagnet 6 mit dem gleichen Durchmesser wie der Anker selbst eingefügt ist. Der weichmagnetische Nebenschluß wird hierbei durch eine aufgeschobene, dünne Hülse 21 aus weichmagnetischem Material gebildet oder ggf. kann auch vorgesehen sein, daß die Anker- und Permanentmagnetoberfläche mit einem galvanisch aufgebrachten, weichmagnetischen Überzug versehen ist.

## Patentansprüche

1. Bistabiler Kleinmagnet, umfassend einen Anker (4), der in einer Spulenanordnung mit Spulenkörper (3) und Spule (2) axial beweglich angeordnet ist und ein an bzw. in einem Ende der Spulenanordnung (2, 3) angeordnetes festes Polstück (5), wobei der Anker (4) bei entsprechender Bestromung der Spule (2) in dessen Spulenkörper (3) hinein und gegen das Polstück (5) gezogen wird und wobei der Anker (4) mit einem axial polarisierten Permanentmagneten (6) versehen ist, der den Anker (4) in der angezogenen Stellung auch stromlos festhält und wobei bei entsprechend gerichteter Bestromung der Spule (2) die Hafkraft des Permanentmagneten (6) neutralisiert wird und der Anker (4) durch die Kraft einer Feder (8) in seine Ausgangslage (das heisst Hubanfangsstellung) bewegt wird,
dadurch gekennzeichnet,
daß der Anker (4) einen weichmagnetischen Nebenschluß (7) für den Permanentmagneten (6) aufweist, und
daß bei Hubanfangsstellung die Mitte des Permanentmagneten (6) - in axialer Richtung gesehen - sich etwa in der Ebene (15) des Spulenanfangs (das heisst der Stirnfläche der Spule 2) befindet.

2. Bistabiler Kleinmagnet nach Anspruch 1, dadurch gekennzeichnet,
daß der Permanentmagnet (6) in eine kreissegmentförmige Ausnehmung (18) des Ankers (4) eingefügt ist.

3. Bistabiler Kleinmagnet nach Anspruch 1, dadurch gekennzeichnet,
daß der Permanentmagnet (6) konzentrisch in eine Ausnehmung (19) des Ankers (4) eingefügt ist, und
daß die Ausnehmung (19) derart ausgebildet ist, daß der Permanentmagnet (6) koaxial von einer dünnen Wandung (20) des Ankermaterials umschlossen ist.

4. Bistabiler Kleinmagnet nach Anspruch 1, dadurch gekennzeichnet,
daß der Permanentmagnet (6) konzentrisch in den Anker (4) eingefügt ist, und
daß der Permanentmagnet (6) und der Anker von einer dünnen Hülse (21) aus weichmagnetischem Material umschlossen ist.

5. Bistabiler Kleinmagnet nach einem der vorstehenden Ansprüche, dadurch gekennzeichnet,
daß das vordere Ende des Ankers (4) in der Art eines Kegelstumpfes (12) ausgebildet ist, wobei der größere Durchmesser des Kegelstumpfes sich am Anfang des Ankers befindet, und
daß die Länge bzw. Höhe des Kegelstumpfes etwa der Länge des Ankerhubes entspricht.

6. Bistabiler Kleinmagnet nach Anspruch 5, dadurch gekennzeichnet,
daß das Polstück (5) eine zylindrische Ausnehmung (13) aufweist, in die das vordere Kegelstumpf-Ende des Ankers (4) eintaucht, wobei durch diese Ausnehmung (13) und die äußere Gestaltung des Kernes ein Schubhals (14) bzw. Schubhalsring ausgebildet ist, und
daß die Außenseite des Schubhalses konisch verjüngt ist.

7. Bistabiler Kleinmagnet nach einem der vorstehenden Ansprüche,
dadurch gekennzeichnet,
daß die zur Bewegung des Ankers (4) in seine Hubanfangsstellung vorgesehene Feder (8) eine progressive Kennlinie aufweist.

8. Bistabiler Kleinmagnet nach Anspruch 7, dadurch gekennzeichnet,
daß die Feder (8) eine Kegelstumpf-Druckfeder ist, die den Anker (4) außerhalb der Spule (2) umgibt und in einer Zentrierausnehmung (9) am Spulenkörper (3) positioniert ist und gegen einen Ansatz (10) des Ankers wirkt.

9. Bistabiler Kleinmagnet nach einem der vorstehenden Ansprüche, dadurch gekennzeichnet,
daß die Stirnseite des Magneten mit einem nichtmagnetischen Lagerdeckel (22) versehen ist.

10. Bistabiler Kleinmagnet nach einem der vorstehenden Ansprüche, dadurch gekennzeichnet,
daß das Magnetjoch (1) aus nichtmagnetischem Material hergestellt ist.

## Claims

1. Small bistable magnet, comprising an armature (4), which is disposed in an axially movable manner in a coil arrangement with coil form (3) and coil (2), and a fixed pole piece (5) disposed at or in one end of the coil arrangement (2, 3), wherein the armature (4) upon suitable energization of the coil (2) is drawn into its coil form (3) and towards the pole piece (5) and wherein the armature (4) is provided-with an axially polarized permanent magnet (6), which holds the armature (4) firmly in the attracted position even in the de-energized state and wherein, given suitably directed energization of the coil (2), the latching force of the permanent magnet (6) is neutralized and the armature (4) is moved by the action of a spring (8) into its original position (i.e. start-of-stroke position),
characterized in
that the armature (4) comprises a soft magnetic shunt (7) for the permanent magnet (6), and
that, in start-of-stroke position, the middle of the permanent magnet (6) - viewed in axial direction - is situated approximately in the plane (15) of the start of the coil (i.e. the end face of the coil 2).

2. Small bistable magnet according to claim 1, characterized in
that the permanent magnet (6) is inserted into a recess (18), in the form of a segment of a circle, of the armature (4).

3. Small bistable magnet according to claim 1, characterized in
that the permanent magnet (6) is inserted concentrically into a recess (19) of the armature (4), and
that the recess (19) is formed in such a way that the permanent magnet (6) is coaxially enclosed by a thin wall (20) of the armature material.

4. Small bistable magnet according to claim 1, characterized in
that the permanent magnet (6) is inserted concentrically into the armature (4), and
that the permanent magnet (6) and the armature is enclosed by a thin sleeve (21) of soft magnetic material.

5. Small bistable magnet according to one of the preceding claims, characterized in
that the front end of the armature (4) is constructed in the manner of a truncated cone (12), the larger diameter of the truncated cone being situated at the start of the armature, and
that the length or height of the truncated cone corresponds approximately to the length of the armature stroke.

6. Small bistable magnet according to claim 5, characterized in
that the pole piece (5) has a cylindrical recess (13), into which the front truncated-cone end of the armature (4) plunges, said recess (13) and the outer configuration of the core forming a thrust collar (14) or thrust collar ring, and
that the outside of the thrust collar is conically tapered.

7. Small bistable magnet according to one of the preceding claims, characterized in
that the spring (8) provided for moving the armature (4) into its start-of-stroke position has a progressive characteristic.

8. Small bistable magnet according to claim 7, characterized in
that the spring (8) is a truncated-cone compression spring, which surrounds the armature (4) outside of the coil (2) and is positioned in a centring recess (9) on the coil form (3) and acts against a shoulder (10) of the armature.

9. Small bistable magnet according to one of the preceding claims, characterized in
that the front end of the magnet is provided with a non-magnetic bearing cap piece (22).

10. Small bistable magnet according to one of the preceding claims, characterized in
that the magnet yoke (1) is made of non-magnetic material.

## Revendications

1. Petit aimant bistable comportant une armature (4) disposée en étant mobile axialement dans une bobine (2, 3) composée d'un corps de bobine (3) et d'un bobinage (2), et, une pièce polaire fixe (5) disposée sur ou dans l'une des extrémités de la bobine (2, 3), étant précisé que lors de l'alimentation du bobinage (2) en courant électrique, l'armature est tirée à l'intérieur du corps de bobine (3) vers la pièce polaire (5), que l'armature (4) est pourvue d'un aimant permanent (6) polarisé axialement qui maintient l'armature (4) dans sa position tirée même en l'absence de courant, et, que lorsque le bobinage (2) est alimenté en courant dans la direction correspondante, la force de maintien de l'aimant permanent (6) est neutralisée et l'armature (4) déplacée par la force d'un ressort (8) dans sa position initiale, à savoir la position de départ de sa course, caractérisé en ce que l'armature (4) comporte un segment de dérivation (7) magnétique doux pour l'aimant permanent (6) et que lorsque l'armature est en position de départ de sa course, le centre de l'aimant permanent (6) - vu en direction axiale - se trouve sensiblement dans le plan (15) du début du bobinage, à savoir de la surface frontale de la bobine (2).

2. Petit aimant bistable selon la revendication 1 caractérisé en ce que l'aimant permanent (6) est inséré dans un évidement (18) ayant la forme d'un segment de cercle, prévu dans l'armature (4).

3. Petit aimant bistable selon la revendication 1 caractérisé en ce que l'aimant permanent (6) est inséré de manière concentrique dans un évidement (19) prévu dans l'armature (4) et conformé de sorte que l'aimant permanent (6) est entouré coaxialement par une mince paroi (20) du matériau de l'armature.

4. Petit aimant bistable selon la revendication 1 caractérisé en ce que l'aimant permanent (6) est inséré de manière concentrique dans l'armature (4), l'aimant permanent (6) et l'armature étant entourés d'une mince douille (21) en matériau magnétique doux.

5. Petit aimant bistable selon l'une des revendications précédentes caractérisé en ce que l'extrémité avant de l'armature (4) présente la forme d'un tronc de cône (12) dont le plus grand diamètre est situé au début de l'armature et que la longueur ou hauteur du tronc de cône correspond sensiblement à la longueur de la course de l'armature.

6. Petit aimant bistable selon la revendication 5 caractérisé en ce que la pièce polaire (5) comporte un évidement cylindrique (13) dans lequel s'engage l'extrémité tronconique avant de l'armature (4), ledit évidement (13) et la forme extérieure du noyau déterminant un col ou anneau de guidage (14) dont la face extérieure présente une forme conique.

7. Petit aimant bistable selon l'une des revendication précédentes caractérisé en ce que le ressort (8) assurant le déplacement de l'armature (4) dans sa position de départ présente une ligne caractéristique progressive.

8. Petit aimant bistable selon la revendication 7 caractérisé en ce que le ressort (8) est un ressort de pression tronconique qui entoure l'armature (4) à l'extérieur du bobinage (2), qui est positionné dans un évidement de centrage (9) dans le corps de bobine (3) et qui agit sur un prolongement (10) de l'armature.

9. Petit aimant bistable selon l'une des revendications précédentes caractérisé en ce que la face frontale de l'aimant est pourvue d'un couvercle (22) non magnétique.

10. Petit aimant bistable selon l'une des revendications précédentes caractérisé en ce que la culasse d'aimant (1) est en matériau non magnétique.
